# EUROPÄISCHE PATENTSCHRIFT

(11) **EP 3 304 641 B1**
(45) Veröffentlichungstag und Bekanntmachung des Hinweises auf die Patenterteilung: **07.10.2020**
(21) Anmeldenummer: 16723071.3
(22) Anmeldetag: 11.05.2016
(51) Int. Cl.: H01Q 1/12, H01Q 1/32

(54) **ANTENNENMODUL FÜR EIN KRAFTFAHRZEUG**
ANTENNA MODULE FOR A MOTOR VEHICLE
MODULE ANTENNE POUR VÉHICULE AUTOMOBILE

(30) Priorität: 03.06.2015 DE 102015210321
(43) Veröffentlichungstag der Anmeldung: 11.04.2018
(73) Patentinhaber: Continental Automotive GmbH, 30165 Hannover (DE)
(72) Erfinder: CHAKAM, Guy-Aymar, 93342 Saal an der Donau (DE)
(86) Internationale Anmeldenummer: PCT/EP2016/060510
(87) Internationale Veröffentlichungsnummer: WO 2016/192936

(56) Entgegenhaltungen:
- EP-A1- 2 348 576
- DE-A1-102013 206 519
- DE-B4-102012 208 303
- GB-A- 2 256 750
- US-A1- 2010 265 145
- US-A1- 2012 001 811

## Beschreibung

Die Erfindung betrifft ein Antennenmodul für ein Kraftfahrzeug.

DE 10 2012 208 303 B4 und DE 10 2013 206519 A1 beschreiben jeweils ein Antennenmodul für ein Dach eines Kraftfahrzeugs.

Eine Aufgabe der Erfindung ist es, ein Antennenmodul zu optimieren. Die Aufgabe wird durch den Gegenstand des Anspruchs 1 gelöst. Besonders vorteilhafte Ausgestaltungen der Erfindung sind in den Unteransprüchen und der Beschreibung von Ausführungsbeispielen angegeben.

Mit einer Außenabdeckung eines Antennenmoduls integriert ausgebildete Antennen können alternative Ausgestaltungen ermöglichen. Z.B. anstatt wie in DE 10 2012 208 303 B4 die Antennen in einer unterhalb eines Fahrzeugdachs montierten Schutzhaube eines Antennenmoduls anzuordnen, nun nach Ausgestaltungen der Erfindung mindestens eine Antenne (teilweise oder vollständig) in einer Außenabdeckung (äußersten Abdeckung des Antennenmoduls, z.B. in Form einer Haube, in der sich auch eine Schutzhaube befinden kann) des Antennenmoduls anzuordnen, kann als alternative Ausgestaltung auch eine kleine Durchgangsausnehmung (Dachloch im Kfz-Fahrzeugdach) verwenden und dabei relativ unabhängig von einem ggf. Einfluss von möglichen Antennen-Abständen in einer ggf. im Dachloch-Durchmesser vorgesehen Abdeckhaube auf eine ggf. Dienst-abhängig geforderte Antennenperformanz sein.

Zu einigen vorteilhaften Ausgestaltungen der Erfindung gemäß den Unteransprüchen:
Insbesondere können nach vorteilhaften Ausgestaltungen der Erfindung eine, mehrere oder alle Antennen des Antennenmoduls innerhalb der Außenabdeckung des Antennenmoduls und außerhalb einer innerhalb der Außenabdeckung des Antennenmoduls befindlichen Schutzhaube angeordnet sein, wenn eine Schutzhaube zum Schutz von darin befindlichen Elementen vorgesehen ist.

Nach vorteilhaften Ausgestaltungen der Erfindung kann trotz einer Anbringung einer oder mehrerer Antennen in der Außenabdeckung mindestens eine der Antennen des Antennenmoduls, insbesondere eine GNSS-Antenne und/oder SDARS-Antenne, unterhalb des Fahrzeugdachs eines Kraftfahrzeugs und/oder in einer Antennenbox des Antennenmoduls vorgesehen oder angeordnet sein, insoweit es für diese Antennen günstiger wäre.

Nach vorteilhaften Ausgestaltungen der Erfindung kann z.B. mindestens eine Antenne des Antennenmoduls in der Außenabdeckung des Antennenmoduls insofern (mit der Außenabdeckung) integriert ausgebildet sein,
- dass eine oder mehrere der Antennen auf einer Folie aufgedruckt und/oder in der Außenabdeckung (z.B. relativ einfach anbringbar) geklebt und/oder befestigt sind,
- und/oder dass eine oder mehrere der (vorzugsweise als gestanzte Teile ausgebildeten) Antennen in der Außenabdeckung (z.B. relativ geschützt) eingebettet oder (z.B. relativ einfach anbringbar) mit einer Halterung an der Außenabdeckung gehalten sind,
- und/oder dass eine oder mehrere der Antennen als vorteilhaftes MID (MID = "molded interconnect device") auf einer Innenseite der Außenabdeckung aufgebracht sind.

Nach einer Ausgestaltung der Erfindung ist mindestens ein Verlängerungselement einer Schutzhaube innerhalb der Außenabdeckung dazu ausgebildet, Antennenanschlusselemente der mindestens einen in der Außenabdeckung integriert vorhandenen Antenne effizient an Verbindungsstellen einer Platine des Antennenmoduls zu führen.

Wenn nach einer Ausgestaltung der Erfindung die Außenabdeckung ein oder mehrere Verlängerungselemente aufweist, die mit der Außenabdeckung ausgebildet einteilig oder mit der Außenabdeckung zu einem einzigen Teil verbindbar oder ein zur der Außenabdeckung separates in die Außenabdeckung einsteckbares Teil sind, ist effizient ein einteiliger Aufbau möglich.

Insoweit nach einer Ausgestaltung der Erfindung außer einer Außenabdeckung auch eine zumindest im Bereich oberhalb eines Fahrzeugdachs innerhalb der Außenabdeckung befindliche Schutzkappe vorgesehen ist, kann insbesondere eine solche Schutzkappe zur Abdeckung von Antennen auf einer Antennenbox des Antennenmoduls und/oder zur Fixierung des Antennenmoduls am Fahrzeugdach eines Kraftfahrzeugs vorgesehen sein.

Wenn nach einer Ausgestaltung der Erfindung mindestens eine koaxiale Verbindung, insbesondere in Form eines Kabels, zwischen mindestens einer Antenne in der Außenabdeckung und einem Anschluss an einer unterhalb des Fahrzeugdaches anordenbaren oder angeordneten Platine mit einer Schaltung (mit vorzugsweise mindestens einem Empfänger und/oder mindestens einem Sender und/oder mindestens einem Transceiver) vorgesehen ist, ist eine gute Abschirmung in deren Bereich möglich.

Wenn nach einer Ausgestaltung der Erfindung zwischen einem Anschlusselement einer Antenne in der Außenabdeckung und einer insbesondere in einer Antennenbox des Antennenmoduls integrierten Platine mit einer Schaltung (z.B. in einer sogenannten Tunerbox) ein in seiner Längsrichtung und/oder im eingebauten Zustand vertikal ausziehbares Teleskopelement (auch als Slider bezeichnet) vorgesehen ist, ermöglicht dies einen variablen Aufbau.

Wenn nach einer Ausgestaltung der Erfindung ein zwischen einem Anschlusselement einer Antenne in der Außenabdeckung und einer insbesondere in einer Antennenbox des Antennenmoduls integrierten Platine vorgesehenes, in seiner Längsrichtung und/oder im eingebauten Zustand vertikal ausziehbares Teleskopelement (Slider) in der Schutzhaube des Antennenmoduls arretiert ist, kann insbesondere sein Verlieren vermieden werden.

Wenn nach einer Ausgestaltung der Erfindung ein zwischen einem Anschlusselement einer Antenne in der Außenabdeckung und einer insbesondere in einer Antennenbox des Antennenmoduls integrierten Platine vorgesehenes, in seiner Längsrichtung und/oder im eingebauten Zustand vertikal ausziehbares Teleskopelement (Slider) in seiner Bewegungslänge durch einen Klickmechanismus oder Anschlag begrenzt ist, kann dies bei der Montage hilfreich sein.

Wenn nach einer Ausgestaltung der Erfindung zwischen einem Anschlusselement einer Antenne in der Außenabdeckung und einem insbesondere in einer in einer Antennenbox des Antennenmoduls integrierten Platine vorgesehenen, in seiner Längsrichtung und/oder im eingebauten Zustand vertikal ausziehbaren Teleskopelement (Slider) eine lösbare Kontaktierung vorgesehen ist, kann dies effizient Reparaturen unterstützen.

Wenn nach einer Ausgestaltung der Erfindung ein zwischen einem Anschlusselement einer Antenne in der Außenabdeckung und einer insbesondere im Chassis des Antennenmoduls integrierten Platine vorgesehenes, in seiner Längsrichtung und/oder im eingebauten Zustand vertikal ausziehbares Teleskopelement (Slider) aus zumindest außenseitig Kunststoff mit oder ohne ein metallisches Element an seinem Ende ausgebildet ist, kann dies einfach herstellbar und/oder kontaktierbar sein.

Wenn nach einer Ausgestaltung der Erfindung zwischen einem Anschlusselement einer Antenne in der Außenabdeckung und einem insbesondere in einer Antennenbox des Antennenmoduls integrierten Platine vorgesehenen, in seiner Längsrichtung und/oder im eingebauten Zustand vertikal ausziehbaren Teleskopelement eine Deformierung und/oder zu dessen Längsrichtung seitliche Abknickung eines Innenleiters zwischen einem Anschlusselement einer Antenne in der Außenabdeckung und einer Platine vorgesehen ist, kann dies eine variable und stabile Kontaktierung ermöglichen.

Wenn nach einer Ausgestaltung der Erfindung innerhalb einer Schutzhaube innerhalb der Außenabdeckung ein oder mehrere Verstärker integriert ist oder sind, insbesondere auf je einer Zusatzplatine mit je einem Anschluss an je eine Antenne der Außenabdeckung, kann dies eine dortige Verstärkung ermöglichen.

Wenn nach einer Ausgestaltung der Erfindung eine Zusatzplatine in einer Antennenboxbereich des Antennenmoduls vorgesehen ist, die mit einer Hauptplatine insbesondere mit Hilfe eines Board-to-Board-Konnektors (oder Platine-zu-Platine-Verbinders) kontaktiert ist, insbesondere für eine Verbindung zwischen einer Antenne in der Außenabdeckung und einer Hauptplatine mit Hilfe einer Zusatzplatine, kann dies einen effizienten Aufbau ermöglichen.

Wenn nach einer Ausgestaltung der Erfindung von den Elementen des Antennenmoduls nur die Schaltungsplatine (Tunerbox) am Fahrzeugdach befestigt ist, kann dies eine effiziente Montage ermöglichen.

Nach bevorzugten Ausgestaltungen der Erfindung ist die Außenabdeckung die oberhalb eines Fahrzeugdachs äußerste Abdeckung und/oder Haube des Antennenmoduls.

Weitere Merkmale und Vorteile der Erfindung ergeben sich aus der nachfolgenden Beschreibung von einigen Ausführungsbeispielen der Erfindung. Dabei zeigt:
Fig. 1 vereinfachend im Querschnitt ein Antennenmodul nach einer Ausgestaltung der Erfindung,
Fig. 2 vereinfachend im Querschnitt ein Antennenmodul nach einer weiteren Ausgestaltung der Erfindung,
Fig. 3 vereinfachend perspektivisch ein Antennenmodul nach einer Ausgestaltung der Erfindung,
Fig. 4 vereinfachend ein Antennenmodul auf einem Kraftfahrzeug.

Fig. 4 zeigt (wie z.B. in DE 10 2012 208 303 B4, die durch Bezugnahme Teil der Anmeldung ist (incorporated by reference)) vereinfachend ein Antennenmodul ATM auf einem Fahrzeugdach FZD eines Kraftfahrzeugs KRA.

Fig. 1 zeigt zu einem Ausführungsbeispiel der Erfindung ein Antennenmodul ATM, welches an einem Fahrzeugdach FZD eines Kraftfahrzeugs (z.B. Autos) montierbar oder montiert ist, wobei z.B. ein Teil des Antennenmoduls ATM in einem Bereich OBE oberhalb des Fahrzeugdachs FZD eines Kraftfahrzeugs und ein Teil des Antennenmoduls ATM in einem Bereich UNT unterhalb des Fahrzeugdachs FZD eines Kraftfahrzeugs durch eine (Durchgangs-)Ausnehmung (z.B. ein gebohrtes oder gefrästes (Durchgangs-)Loch) LOC durch das Fahrzeugdach FZD mechanisch und/oder elektrisch miteinander verbunden sein können.

Im Ausführungsbeispiel in Fig. 1 weist eine (allseitig) geschlossene Antennenbox ATM des Antennenmoduls ATM in einem Bereich UNT unterhalb des Fahrzeugdachs FZD eine Hauptplatine HPT, sowie eine teilweise in einem Bereich UNT unterhalb des Fahrzeugdachs FZD befindliche und teilweise in einem Bereich OBE oberhalb des Fahrzeugdachs FZD befindliche abdeckende Schutzhaube SHB auf.

Eine Schutzhaube SHB kann Antennen und/oder Elektronik (wie Verstärker) und/oder Platinen insbesondere in der Durchgangsausnehmung LOC des Fahrzeugdachs FZD und/oder unterhalb und/oder oberhalb des Fahrzeugdachs FZD gegen z.B. mechanische Einwirkungen und/oder Schmutz und/oder Nässe schützen.

Die Antennenbox ATM kann z.B. damit an einem Kraftfahrzeug-Dach befestigt sein, dass die (hier insbesondere vollständig oberhalb OBE des Fahrzeugdachs FZD befindliche) äußere Abdeckung AUS und die Schutzhaube SHB aneinander befestigt (arretiert, verschraubt, verklebt etc.) sind und/oder dass die äußere Abdeckung AUS am Fahrzeugdach FZD befestigt (arretiert, verschraubt, verklebt etc.) ist und/oder dass die Schutzhaube SHB in der Durchgangsausnehmung LOC Fahrzeugdach FZD befestigt (arretiert, verschraubt, verklebt, geklemmt etc.) ist und/oder insbesondere (z.B. nur) dass die Antennenbox ATB von unten am Fahrzeugdach FZD befestigt (arretiert, verschraubt, verklebt etc.) ist.

Auf der Hauptplatine HPT in der (auch als Chassis bezeichneten) Antennenbox ATM sind in einem Bereich UNT unterhalb des Fahrzeugdachs FZD Abschirmbleche ASB für z.B. Schaltungen und/oder interne (also innerhalb des Kraftfahrzeugs und/oder insbesondere unterhalb UNT des Fahrzeugdachs FZD) Antennenelemente ANTINT (wie z.B. insbesondere eine GNSS-Antenne und/oder SDARS-Antenne) vorgesehen.

In einem Ausführungsbeispiel der Erfindung in Fig. 1 befindet sich eine Außenabdeckung AUS (z.B. in Form einer Haube) des Antennenmoduls ATM mit darin (in ihrer Länge teilweise oder vollständig) integrierten Antennen ANTAUS teilweise oder (hier) vollständig in einem Bereich OBE oberhalb des Fahrzeugdachs FZD. Sie umgibt dabei hier auch den oberen Bereich OBE der Schutzhaube SHB.

Die Antennen ANTAUS können z.B. (aber nicht nur) insofern in die Außenabdeckung AUS integriert sein,
- dass eine oder mehrere der Antennen ANTAUS auf einer Folie aufgedruckt und/oder in der Außenabdeckung AUS geklebt und/oder befestigt sind,
- und/oder dass eine oder mehrere der (vorzugsweise als gestanzte Teile ausgebildeten) Antennen ANTAUS in der Außenabdeckung AUS eingebettet oder mit einer Halterung an der Außenabdeckung AUS gehalten sind,
- und/oder dass eine oder mehrere der Antennen ANTAUS als vorteilhaftes MID (MID=molded interconnect (ed) device) auf einer Innenseite einer z.B. innen hohlen (z.B. als Blech oder Kunststoffhülle ausgebildeten) Außenabdeckung AUS aufgebracht sind.

Die freien Enden eines Anschlusselements ANTANS (am hier unteren Ende) einer Antenne ANTAUS der Außenabdeckung AUS können z.B. jeweils durch (ggf. abgedichtete) Ausnehmungen SHBA oben und/oder seitlich im Gehäuse der Schutzhaube SHB des Antennenmoduls ATM verlaufen und ggf. in dieser arretiert sein, z.B. auch indem das freie Ende eines Anschlusselement ANTANS einer (in der Außenabdeckung AUS integrierten) Antenne ANTAUS endseitig eine Deformierung und/oder zu seiner Längsrichtung seitliche Abknickung ANTABK aufweist.

Im Ausführungsbeispiel der Erfindung in Fig. 1 befindet sich (jeweils) zwischen einem Anschlusselement ANTABK (am hier unteren Ende) einer Antenne ANTAUS der Außenabdeckung AUS und einer insbesondere in einer Antennenbox ATB des Antennenmoduls ATM integrierten (Haupt-)Platine HPT (hier in der sogenannten Tunerbox) mindestens ein jeweils in seiner Längsrichtung und/oder im eingebauten Zustand vertikal (in Richtung des Pfeils SLIBEW) ausziehbares Teleskopelement SLI (auch als Slider bezeichenbar).

Ein Teleskopelement (Slider) SLI verläuft z.B. jeweils durch eine Durchgangs-Ausnehmung HPTLOC der Hauptplatine HPT und/oder Durchgangs-Ausnehmung ATBLOC der unteren Umhüllung der Antennenbox ATB, und ist hier jeweils innerhalb der Schutzhaube SHB des Antennenmoduls ATM (z.B. durch eine Abknickung seines ggf. flexiblen Endes) arretiert.

Ein Teleskopelement (=Slider) SLI ist hier ferner jeweils in seiner Bewegungslänge durch einen Klickmechanismus oder einen Anschlag SLIANS begrenzt.

Zwischen einem Anschlusselement ANTANS einer Antenne ANTAUS in der Außenabdeckung AUS und einem insbesondere in einer in einer Antennenbox ATB des Antennenmoduls ATM integrierten (Haupt-) Platine HPT vorgesehenen, in seiner Längsrichtung und/oder im eingebauten Zustand vertikal ausziehbaren Teleskopelement (Slider) SLI ist hier eine lösbare Kontaktierung vorgesehen. Z.B. eine Deformierung und/oder zu dessen Längsrichtung endseitige seitliche Abknickung SLI-ABK eines Innenleiters SLI-ANS (und/oder einer Antenne) kann ein Anschlusselement ANTANK einer Antenne ANTAUS (der Außenabdeckung AUS) kontaktieren (z.B. durch Bewegung in Richtung des Pfeils SLIBEW) und mit der Platine HPT (und/oder Schaltungselementen darauf) verbinden.

Ein Teleskopelement SLI ist hier aus Kunststoff mit oder ohne ein metallisches Element an seinem Ende SLIABK ausgebildet.

Eine oder mehrere der Antennen ANTSHU des Antennenmoduls ATM, können sich auch (hier im Bereich OBE oberhalb des Fahrzeugdachs FZD) innerhalb der Schutzhaube SHB befinden.

In Fig. 2 weist ein weiteres erfindungsgemäßes Ausführungsbeispiel eines Antennenmoduls ATM mit in einer Außenabdeckung AUS oberhalb OBE eines Fahrzeugdachs FZD vollständig oder teilweise integrierten Antenne ATAUS auf.

Das Antennenmodul ATM weist auch eine teilweise in einem Bereich UNT unterhalb des Fahrzeugdachs FZD befindliche, teilweise in einer Durchgangsausnehmung LOC im Fahrzeugdach FZD befindliche und teilweise in einem Bereich OBE oberhalb des Fahrzeugdachs FZD befindliche (innere) Schutzhaube SHB (innerhalb einer Außenabdeckung AUS) als Abdeckung (von Antennen und/oder Anschlüssen und/oder Platinen) auf.

Das Antennenmodul ATM weist u.a. auch eine geschlossene Antennenbox ATB mit in einem Bereich UNT unterhalb des Fahrzeugdachs FZD einer Hauptplatine HPT auf.

Im Ausführungsbeispiel in Fig. 2 sind ferner auf der Hauptplatine HPT Board-to-Board-Konnektoren (Platine-zu-Platine-Verbinder) BtB vorgesehen, die hier die Hauptplatine HPT der Antennenbox ATB mit (einer oder hier) mehreren Zusatzplatinen ZPT (z.B. auf Höhe oder oberhalb OBE des Fahrzeugdachs FZD) mechanisch und/oder (z.B. koaxial mit einem Leiter darin ausgebildet) elektrisch leitend verbinden. Auf den Zusatzplatinen ZPT ist hier jeweils eine der in der Außenabdeckung integrierten Antennen ANTAUS kontaktiert.

Über die Zusatzplatinen ZPT sind hier jeweils eine der in der Außenabdeckung (vollständig oder teilweise) integrierten Antennen ANTAUS und die Hauptplatine HPT kontaktiert. Auf einer oder mehreren der Zusatzplatinen ZPT kann mindestens ein Elektronikelement wie z.B. ein (Vor-) Verstärker angeordnet sein.

Fig. 3 verdeutlicht ein Ausführungsbeispiel der Erfindung mit einem Antennenmodul ATM perspektivisch, das Elemente wie in den vorgenannten Ausführungsbeispielen aufweist.

### Bezugszeichenliste

ANTAUS Antennen in AUS
ANTABK seitliche Abknickung
ANTANS Anschlusselement von ANTAUS
ANTINT innere Antenne auf HPT
ANTSHU Antenne in SHB
ANTS Anschlusselement
ATB Antennenbox
ATM Antennenmodul
ATBLOC Durchgangs-Ausnehmung
AUS äußere Abdeckung (Haube)
FZD Fahrzeugdach
HPT Hauptplatine
HPTLOC Durchgangs-Ausnehmung in HPT
KRA Kraftfahrzeug
LOC (Durchgangs-)Ausnehmung
OBE Bereich oberhalb FZD
SHB Schutzhaube
SHBA Ausnehmung in SHB
SLI Teleskopelement (Slider)
SLIBEW Bewegungsrichtung
SLI-ABK Abknickung von SLI
SLIANS Anschlag von SLI
UNT Bereich unterhalb FZD
ZPT Zusatzplatinen

## Patentansprüche

1. Antennenmodul (ATM) für ein Fahrzeugdach (FZD),
welches Antennenmodul (ATM) eine Außenabdeckung (AUS) aufweist,
welche Außenabdeckung (AUS) über einem Fahrzeugdach (FZD) als äußerste Abdeckung des Antennenmoduls (ATM) in einem Bereich (OBE) oberhalb des Fahrzeugdachs (FZD) anordenbar ist,
wobei mindestens eine Antenne (ANTAUS) des Antennenmoduls (ATM) in der Außenabdeckung (AUS) des Antennenmoduls (ATM) integriert ausgebildet ist,
**dadurch gekennzeichnet, dass**
innerhalb der Außenabdeckung (AUS) eine Schutzhaube (SHB) vorgesehen ist, in der Schutzhaube (SHB) mindestens ein Teleskopelement (SLI) vorgesehen ist, mindestens eine in der Außenabdeckung (AUS) integriert vorhandene Antenne (ANTAUS) Antennenanschlusselemente (ANTABK) aufweist, das Antennenmodul (ATM) eine Platine (HPT) aufweist, und die Platine (HPT) Verbindungsstellen (SLIABK) aufweist; wobei das mindestens eine Teleskopelement (SLI) dazu ausgebildet ist, die Antennenanschlusselemente (ANTABK) an den Verbindungsstellen (SLIABK) zu führen und/oder zu kontaktieren.

2. Antennenmodul (ATM) nach Anspruch 1,
**dadurch gekennzeichnet, dass**
eine oder mehrere Antennen (ANTAUS) des Antennenmoduls (ATM) innerhalb der Außenabdeckung (AUS) des Antennenmoduls (ATM) und außerhalb der innerhalb der Außenabdeckung (AUS) des Antennenmoduls (ATM) befindlichen Schutzhaube (SHB) des Antennenmoduls (ATM) angeordnet sind.

3. Antennenmodul (ATM) nach einem der vorhergehenden Ansprüche, **dadurch gekennzeichnet, dass**
mehrere oder alle Antennen (ANTAUS) des Antennenmoduls (ATM) in der Außenabdeckung (AUS), insbesondere einer Außenabdeckung (AUS) in Form einer Haube, vollständig oder insbesondere in einem oberhalb des Fahrzeugdachs (FZD) befindlichen Bereich teilweise integriert vorgesehen sind.

4. Antennenmodul (ATM) nach einem der vorhergehenden Ansprüche, **dadurch gekennzeichnet, dass**
mindestens eine der Antennen (ANTINT) des Antennenmoduls (ATM), insbesondere eine GNSS-Antenne und/oder eine SDARS-Antenne,
unterhalb des Fahrzeugdachs (FZD) eines Kraftfahrzeugs und/oder in einer Antennenbox (ATB) des Antennenmoduls (ATM) angeordnet ist.

5. Antennenmodul (ATM) nach einem der vorhergehenden Ansprüche, **dadurch gekennzeichnet, dass**
mindestens eine Antenne (ANTAUS) des Antennenmoduls (ATM) in der Außenabdeckung (AUS) des Antennenmoduls (ATM) insofern integriert ausgebildet ist,
dass eine oder mehrere der Antennen (ANTAUS) auf einer Folie aufgedruckt und/oder in der Außenabdeckung (AUS) geklebt und/oder befestigt sind.

6. Antennenmodul (ATM) nach einem der vorhergehenden Ansprüche, **dadurch gekennzeichnet, dass**
mindestens eine Antenne (ANTAUS) des Antennenmoduls (ATM) in der Außenabdeckung (AUS) des Antennenmoduls (ATM) insofern integriert ausgebildet ist,
dass eine oder mehrere der vorzugsweise als gestanzte Teile ausgebildeten Antennen (ANTAUS) in der Außenabdeckung (AUS) eingebettet und/oder mit einer Halterung an der Außenabdeckung (AUS) gehalten sind.

7. Antennenmodul (ATM) nach einem der vorhergehenden Ansprüche, **dadurch gekennzeichnet, dass**
mindestens eine Antenne (ANTAUS) des Antennenmoduls (ATM) in der Außenabdeckung (AUS) des Antennenmoduls (ATM) insofern integriert ausgebildet ist, dass eine oder mehrere der Antennen (ANTAUS) als MID auf einer Innenseite der Außenabdeckung (AUS) aufgebracht sind.

8. Antennenmodul (ATM) nach einem der vorhergehenden Ansprüche, **dadurch gekennzeichnet, dass**
das Antennenmodul (ATM) ein oder mehrere Elemente (ANTAUS) aufweist, die mit der Außenabdeckung (AUS) ausgebildet einteilig sind und/oder mit der Außenabdeckung (AUS) zu einem einzigen Teil verbindbar sind und/oder ein zur der Außenabdeckung (AUS) separates in die Außenabdeckung (AUS) einsteckbares Teil (SHB) sind.

9. Antennenmodul (ATM) nach einem der vorhergehenden Ansprüche, **dadurch gekennzeichnet, dass**
außer einer Außenabdeckung (AUS) auch eine zumindest im Bereich oberhalb eines Fahrzeugdachs (FZD) innerhalb der Außenabdeckung (AUS) befindliche Schutzkappe vorgesehen ist, insbesondere eine Schutzkappe (SHB) zur Abdeckung von Antennen (ANTSHU) und/oder Platinen (ZPT) in einer Antennenbox (ATB) des Antennenmoduls (ATM) und/oder zur Fixierung des Antennenmoduls (ATM) am Fahrzeugdach (FZD) eines Kraftfahrzeugs (KFZ).

10. Antennenmodul (ATM) nach einem der vorhergehenden Ansprüche, **dadurch gekennzeichnet, dass**
mindestens eine koaxiale Verbindung, insbesondere in Form eines Kabels (SLI), zwischen mindestens einer Antenne (ANTAUS) in der Außenabdeckung (AUS) und der unterhalb des Fahrzeugdachs (FZD) anordenbaren oder angeordneten Platine (HPT) mit vorzugsweise mindestens einem Empfänger und/oder mindestens einem Sender und/oder mindestens einem Transceiver vorgesehen ist.

11. Antennenmodul (ATM) nach einem der vorhergehenden Ansprüche, **dadurch gekennzeichnet, dass**
zwischen einem Anschlusselement (ANTABK) einer Antenne (ANTAUS) in der Außenabdeckung (AUS) und der insbesondere in einer Antennenbox (ATB) des Antennenmoduls (ATM) integrierten Platine (HPT) ein in seiner Längsrichtung und/oder im eingebauten Zustand vertikal ausziehbares Teleskopelement (SLI) vorgesehen ist.

12. Antennenmodul (ATM) nach einem der vorhergehenden Ansprüche, **dadurch gekennzeichnet, dass**
ein zwischen einem Anschlusselement (ANTABK) einer Antenne (ANTAUS) in der Außenabdeckung (AUS) und der insbesondere in einer Antennenbox (ATB) des Antennenmoduls (ATM) integrierten Platine (HPT) vorgesehenes, in seiner Längsrichtung und/oder im eingebauten Zustand vertikal ausziehbares Teleskopelement (SlI) in der Schutzhaube (SHB) des Antennenmoduls (ATM) arretierbar (SLIABK) ausgebildet ist.

13. Antennenmodul (ATM) nach einem der vorhergehenden Ansprüche, **dadurch gekennzeichnet, dass**
ein zwischen einem Anschlusselement (ANTABK) einer Antenne (ANTAUS) in der Außenabdeckung (AUS) und der insbesondere in einer Antennenbox (ATB) des Antennenmoduls (ATM) integrierten Platine (HPT) vorgesehenes, in seiner Längsrichtung und/oder im eingebauten Zustand vertikal ausziehbares Teleskopelement (SLI) in seiner Bewegungslänge durch einen Anschlag (SLIANS) begrenzt ist.

14. Antennenmodul (ATM) nach einem der vorhergehenden Ansprüche, **dadurch gekennzeichnet, dass**
zwischen einem Anschlusselement (ANTABK) einer Antenne (ANTAUS) in der Außenabdeckung (AUS) und einem insbesondere in der in einer Antennenbox (ATB) des Antennenmoduls (ATM) integrierten Platine (HPT) vorgesehenen, in seiner Längsrichtung und/oder im eingebauten Zustand vertikal ausziehbaren Teleskopelement (SLI) eine lösbare Kontaktierung (ANTABK, SLIABK) vorgesehen ist.

15. Antennenmodul (ATM) nach einem der vorhergehenden Ansprüche, **dadurch gekennzeichnet, dass**
ein zwischen einem Anschlusselement (ANTABK) einer Antenne (ANTAUS) in der Außenabdeckung (AUS) und der insbesondere in einer Antennenbox (ATB) des Antennenmoduls (ATM) integrierten Platine (HPT) vorgesehenes, in seiner Längsrichtung und/oder im eingebauten Zustand vertikal ausziehbares Teleskopelement (SLI)
aus Kunststoff mit oder ohne einen metallischen Bereich an seinem Ende (SLIABK) ausgebildet ist.

16. Antennenmodul (ATM) nach einem der vorhergehenden Ansprüche, **dadurch gekennzeichnet, dass**
an einem zwischen einem Anschlusselement (ANTABK) einer Antenne (ANTAUS) in der Außenabdeckung (AUS) und der insbesondere in einer Antennenbox (ATB) des Antennenmoduls (ATM) integrierten Platine (HPT) vorgesehenen, in seiner Längsrichtung und/oder im eingebauten Zustand vertikal ausziehbaren Teleskopelement (SLI)
eine Deformierung und/oder zu dessen Längsrichtung seitliche Abknickung (SLIABK) vorgesehen ist.

17. Antennenmodul (ATM) nach einem der vorhergehenden Ansprüche, **dadurch gekennzeichnet, dass**
innerhalb der Schutzhaube (SHB) innerhalb der Außenabdeckung (AUS) ein oder mehrere Verstärker (VST) integriert ist oder sind,
insbesondere auf je einer Platine (ZPT) mit je einem Anschluss (ANTANS) an je eine Antenne (ANTAUS) der Außenabdeckung (AUS).

18. Antennenmodul (ATM) nach einem der vorhergehenden Ansprüche, **dadurch gekennzeichnet, dass**
eine Zusatzplatine (ZPT) in einem Bereich (SHB) des Antennenmoduls (ATM) vorgesehen ist,
die mit einer Hauptplatine (HPT) insbesondere mittels eines Board-to-Board-Konnektors (BtB) kontaktiert ist.

19. Antennenmodul (ATM) nach einem der vorhergehenden Ansprüche, **dadurch gekennzeichnet, dass**
von Elementen (ATB, SHB, AUS)
Antennenbox (ATB), Außenabdeckung (AUS), Schutzhaube (SHB) des Antennenmoduls (ATM) nur eine Antennenbox (ATB) am Fahrzeugdach (FZD) befestigbar ist.

20. Antennenmodul (ATM) nach einem der vorhergehenden Ansprüche, **dadurch gekennzeichnet, dass** die Außenabdeckung (AUS) vollständig oberhalb eines Fahrzeugdachs (FZD) anordenbar ist.

## Claims

1. Antenna module (ATM) for a vehicle roof (FZD),
which antenna module (ATM) has an outer cover (AUS),
which outer cover (AUS) is arrangeable over a vehicle roof (FZD) as the outermost cover of the antenna module (ATM) in a region (OBE) above the vehicle roof (FZD),
wherein at least one antenna (ANTAUS) of the antenna module (ATM) is in a form integrated in the outer cover (AUS) of the antenna module (ATM),
**characterized in that**
there is provision inside the outer cover (AUS) for a protective hood (SHB), there is provision in the protective hood (SHB) for at least one telescopic element (SLI), at least one antenna (ANTAUS) present in a manner integrated in the outer cover (AUS) has antenna connection elements (ANTABK), the antenna module (ATM) has a circuit board (HPT), and the circuit board (HPT) has connecting points (SLIABK); wherein the at least one telescopic element (SLI) is designed to guide and/or make contact with the antenna connection elements (ANTABK) at the connecting points (SLIABK).

2. Antenna module (ATM) according to Claim 1,
**characterized in that**
one or more antennas (ANTAUS) of the antenna module (ATM) are arranged inside the outer cover (AUS) of the antenna module (ATM) and outside the protective hood (SHB) of the antenna module (ATM), which protective hood is located inside the outer cover (AUS) of the antenna module (ATM).

3. Antenna module (ATM) according to either of the preceding claims,
**characterized in that**
multiple or all antennas (ANTAUS) of the antenna module (ATM) in the outer cover (AUS), in particular an outer cover (AUS) in the form of a hood, are provided completely or in particular in a manner partially integrated in a region located above the vehicle roof (FZD).

4. Antenna module (ATM) according to one of the preceding claims,
**characterized in that**
at least one of the antennas (ANTINT) of the antenna module (ATM), in particular a GNSS antenna and/or an SDARS antenna, is arranged beneath the vehicle roof (FZD) of a motor vehicle and/or in an antenna box (ATB) of the antenna module (ATM).

5. Antenna module (ATM) according to one of the preceding claims,
**characterized in that**
at least one antenna (ANTAUS) of the antenna module (ATM) is in a form integrated in the outer cover (AUS) of the antenna module (ATM) insofar as one or more of the antennas (ANTAUS) are printed on a film and/or adhesively bonded and/or mounted in the outer cover (AUS).

6. Antenna module (ATM) according to one of the preceding claims,
**characterized in that**
at least one antenna (ANTAUS) of the antenna module (ATM) is in a form integrated in the outer cover (AUS) of the antenna module (ATM) insofar as one or more of the antennas (ANTAUS), preferably in the form of punched parts, are embedded in the outer cover (AUS) and/or retained on the outer cover (AUS) by means of a bracket.

7. Antenna module (ATM) according to one of the preceding claims,
**characterized in that**
at least one antenna (ANTAUS) of the antenna module (ATM) is in a form integrated in the outer cover (AUS) of the antenna module (ATM) insofar as one or more of the antennas (ANTAUS) are placed on an inner side of the outer cover (AUS) as a MID.

8. Antenna module (ATM) according to one of the preceding claims,
**characterized in that**
the antenna module (ATM) has one or more elements (ANTAUS) that are in a form integral with the outer cover (AUS) and/or are connectable to the outer cover (AUS) to form a single part and/or are a part (SHB) that is separate from the outer cover (AUS) and insertable into the outer cover (AUS).

9. Antenna module (ATM) according to one of the preceding claims,
**characterized in that**
apart from an outer cover (AUS) there is also provision for a protective cap located inside the outer cover (AUS) at least in the region above a vehicle roof (FZD), in particular a protective cap (SHB) for covering antennas (ANTSHU) and/or circuit boards (ZPT) in an antenna box (ATB) of the antenna module (ATM) and/or for fixing the antenna module (ATM) to the vehicle roof (FZD) of a motor vehicle (KFZ).

10. Antenna module (ATM) according to one of the preceding claims,
**characterized in that**
there is provision for at least one coaxial connection, in particular in the form of a cable (SLI), between at least one antenna (ANTAUS) in the outer cover (AUS) and the circuit board (HPT), which is arrangeable or arranged beneath the vehicle roof (FZD), with preferably at least one receiver and/or at least one transmitter and/or at least one transceiver.

11. Antenna module (ATM) according to one of the preceding claims,
**characterized in that**
there is provision between a connection element (ANTABK) of an antenna (ANTAUS) in the outer cover (AUS) and the circuit board (HPT), which is in particular integrated in an antenna box (ATB) of the antenna module (ATM), for a telescopic element (SLI) that is vertically extendable in its longitudinal direction and/or in the installed state.

12. Antenna module (ATM) according to one of the preceding claims,
**characterized in that**
a telescopic element (SLI), which is vertically extendable in its longitudinal direction and/or in the installed state and provided between a connection element (ANTABK) of an antenna (ANTAUS) in the outer cover (AUS) and the circuit board (HPT), which is in particular integrated in an antenna box (ATB) of the antenna module (ATM), is in a form lockable (SLIABK) in the protective hood (SHB) of the antenna module (ATM).

13. Antenna module (ATM) according to one of the preceding claims,
**characterized in that**
a telescopic element (SLI), which is vertically extendable in its longitudinal direction and/or in the installed state and provided between a connection element (ANTABK) of an antenna (ANTAUS) in the outer cover (AUS) and the circuit board (HPT), which is in particular integrated in an antenna box (ATB) of the antenna module (ATM), has its length of movement limited by a stop (SLIANS).

14. Antenna module (ATM) according to one of the preceding claims,
**characterized in that**
there is provision for a detachable contact-connection (ANTABK, SLIABK) between a connection element (ANTABK) of an antenna (ANTAUS) in the outer cover (AUS) and a telescopic element (SLI), which is vertically extendable in its longitudinal direction and/or in the installed state and in particular provided in the printed circuit board (HPT) integrated in an antenna box (ATB) of the antenna module (ATM).

15. Antenna module (ATM) according to one of the preceding claims,
**characterized in that**
a telescopic element (SLI), which is vertically extendable in its longitudinal direction and/or in the installed state and provided between a connection element (ANTABK) of an antenna (ANTAUS) in the outer cover (AUS) and the circuit board (HPT), which is in particular integrated in an antenna box (ATB) of the antenna module (ATM), is produced from plastic with or without a metal region at its end (SLIABK).

16. Antenna module (ATM) according to one of the preceding claims,
**characterized in that**
there is provision on a telescopic element (SLI), which is vertically extendable in its longitudinal direction and/or in the installed state and provided between a connection element (ANTABK) of an antenna (ANTAUS) in the outer cover (AUS) and the circuit board (HPT), which is in particular integrated in an antenna box (ATB) of the antenna module (ATM), for a deformation and/or a bend (SLIABK) at the side with respect to the longitudinal direction of said telescopic element.

17. Antenna module (ATM) according to one of the preceding claims,
**characterized in that**
one or more amplifiers (VST) is or are integrated inside the protective hood (SHB) inside the outer cover (AUS), in particular on one circuit board (ZPT) each with one connection (ANTANS) each to one antenna (ANTAUS) each of the outer cover (AUS) .

18. Antenna module (ATM) according to one of the preceding claims,
**characterized in that**
there is provision for an additional circuit board (ZPT) in a region (SHB) of the antenna module (ATM), which additional circuit board is in contact with a motherboard (HPT), in particular by means of a board-to-board connector (BtB).

19. Antenna module (ATM) according to one of the preceding claims,
**characterized in that**
of the elements (ATB, SHB, AUS) antenna box (ATB), outer cover (AUS), protective hood (SHB) of the antenna module (ATM), only an antenna box (ATB) is mountable on the vehicle roof (FZD).

20. Antenna module (ATM) according to one of the preceding claims,
**characterized in that** the outer cover (AUS) is arrangeable completely above a vehicle roof (FZD).

## Revendications

1. Module d'antenne (ATM) pour un toit de véhicule (FZD),
ledit module d'antenne (ATM) possédant un recouvrement extérieur (AUS),
ledit recouvrement extérieur (AUS) pouvant être disposé au-dessus d'un toit de véhicule (FZD) en tant que recouvrement extérieur du module d'antenne (ATM) dans une zone (OBE) au-dessus du toit de véhicule (FZD),
au moins une antenne (ANTAUS) du module d'antenne (ATM) étant configurée intégrée dans le recouvrement extérieur (AUS) du module d'antenne (ATM),
**caractérisé en ce que**
un capot de protection (SHB) se trouve à l'intérieur du recouvrement extérieur (AUS), au moins un élément télescopique (SLI) se trouve dans le capot de protection (SHB), au moins une antenne (ANTAUS) intégrée dans le recouvrement extérieur (AUS) possède des éléments de raccordement d'antenne (ANTABK), le module d'antenne (ATM) possède une platine (HPT), et la platine (HPT) possède des points de liaison (SLIABK) ; l'au moins un élément télescopique (SLI) étant configuré pour guider et/ou mettre en contact les éléments de raccordement d'antenne (ANTABK) au niveau des points de liaison (SLIABK).

2. Module d'antenne (ATM) selon la revendication 1, **caractérisé en ce qu'**une ou plusieurs antennes (ANTAUS) du module d'antenne (ATM) sont disposées à l'intérieur du recouvrement extérieur (AUS) du module d'antenne (ATM) et à l'extérieur du capot de protection (SHB) du module d'antenne (ATM) se trouvant à l'intérieur du recouvrement extérieur (AUS) du module d'antenne (ATM) .

3. Module d'antenne (ATM) selon l'une des revendications précédentes, **caractérisé en ce que** plusieurs ou toutes les antennes (ANTAUS) du module d'antenne (ATM) sont disposées dans le recouvrement extérieur (AUS), notamment un recouvrement extérieur (AUS) sous la forme d'un capot, entièrement ou notamment partiellement intégrées dans une zone qui se trouve au-dessus du toit de véhicule (FZD).

4. Module d'antenne (ATM) selon l'une des revendications précédentes, **caractérisé en ce qu'**au moins l'une des antennes (ANTINT) du module d'antenne (ATM), notamment une antenne GNSS et/ou une antenne SDARS, est disposée au-dessous du toit de véhicule (FZD) d'un véhicule automobile et/ou dans une boîte d'antenne (ATB) du module d'antenne (ATM).

5. Module d'antenne (ATM) selon l'une des revendications précédentes, **caractérisé en ce qu'**au moins une antenne (ANTAUS) du module d'antenne (ATM) dans le recouvrement extérieur (AUS) du module d'antenne (ATM) est configurée intégrée dans la mesure où une ou plusieurs des antennes (ANTAUS) sont imprimées sur un film et/ou collées et/ou fixées dans le recouvrement extérieur (AUS).

6. Module d'antenne (ATM) selon l'une des revendications précédentes, **caractérisé en ce qu'**au moins une antenne (ANTAUS) du module d'antenne (ATM) dans le recouvrement extérieur (AUS) du module d'antenne (ATM) est configurée intégrée dans la mesure où une ou plusieurs des antennes (ANTAUS) de préférence réalisées sous la forme de pièces estampées sont enrobées dans le recouvrement extérieur (AUS) et/ou maintenues au recouvrement extérieur (AUS) par un élément de maintien.

7. Module d'antenne (ATM) selon l'une des revendications précédentes, **caractérisé en ce qu'**au moins une antenne (ANTAUS) du module d'antenne (ATM) dans le recouvrement extérieur (AUS) du module d'antenne (ATM) est configurée intégrée dans la mesure où une ou plusieurs des antennes (ANTAUS) est appliquée sous la forme d'un MID sur un côté intérieur du recouvrement extérieur (AUS) .

8. Module d'antenne (ATM) selon l'une des revendications précédentes, **caractérisé en ce que** le module d'antenne (ATM) possède un ou plusieurs éléments (ANTAUS) qui sont formés d'un seul tenant avec le recouvrement extérieur (AUS) et/ou peuvent être reliés au recouvrement extérieur (AUS) en une pièce unique et/ou sont une partie (SHB) séparée du recouvrement extérieur (AUS) pouvant être insérée dans le recouvrement extérieur (AUS).

9. Module d'antenne (ATM) selon l'une des revendications précédentes, **caractérisé en ce qu'**en plus d'un recouvrement extérieur (AUS), au moins un cache de protection est présent, se trouvant dans la zone au-dessus d'un toit de véhicule (FZD) à l'intérieur du recouvrement extérieur (AUS), notamment un cache de protection (SHB) destiné à recouvrir des antennes (ANTSHU) et/ou des platines (ZPT) dans une boîte d'antenne (ATB) du module d'antenne (ATM) et/ou servant au calage du module d'antenne (ATM) au niveau du toit de véhicule (FZD) d'un véhicule automobile (KFZ) .

10. Module d'antenne (ATM) selon l'une des revendications précédentes, **caractérisé en ce qu'**au moins une liaison coaxiale, notamment sous la forme d'un câble (SLI), est présente entre au moins une antenne (ANTAUS) dans le recouvrement extérieur (AUS) et la platine (HPT) pouvant être ou étant disposée au-dessous du toit de véhicule (FZD), avec de préférence au moins un émetteur et/ou au moins un récepteur et/ou au moins un émetteur-récepteur.

11. Module d'antenne (ATM) selon l'une des revendications précédentes, **caractérisé en ce qu'**un élément télescopique (SLI) extractible dans sa direction longitudinale et/ou verticalement à l'état monté, est présent entre un élément de raccordement (ANTABK) d'une antenne (ANTAUS) dans le recouvrement extérieur (AUS) et la platine (HPT) notamment intégrée dans une boîte d'antenne (ATB) du module d'antenne (ATM).

12. Module d'antenne (ATM) selon l'une des revendications précédentes, **caractérisé en ce qu'**un élément télescopique (SLI) extractible dans sa direction longitudinale et/ou verticalement à l'état monté, présent entre un élément de raccordement (ANTABK) d'une antenne (ANTAUS) dans le recouvrement extérieur (AUS) et la platine (HPT) notamment intégrée dans une boîte d'antenne (ATB) du module d'antenne (ATM), est configuré pour pouvoir être bloqué (SLIABK) dans le capot de protection (SHB) du module d'antenne (ATM).

13. Module d'antenne (ATM) selon l'une des revendications précédentes, **caractérisé en ce qu'**un élément télescopique (SLI) extractible dans sa direction longitudinale et/ou verticalement à l'état monté, présent entre un élément de raccordement (ANTABK) d'une antenne (ANTAUS) dans le recouvrement extérieur (AUS) et la platine (HPT) notamment intégrée dans une boîte d'antenne (ATB) du module d'antenne (ATM), est limité dans sa longueur de déplacement par une butée (SLIANS).

14. Module d'antenne (ATM) selon l'une des revendications précédentes, **caractérisé en ce qu'**une mise en contact amovible (ANTABK, SLIABK) est présente entre un élément de raccordement (ANTABK) d'une antenne (ANTAUS) dans le recouvrement extérieur (AUS) et un élément télescopique (SLI) extractible dans sa direction longitudinale et/ou verticalement à l'état monté, notamment présent dans la platine (HPT) intégrée dans une boîte d'antenne (ATB) du module d'antenne (ATM).

15. Module d'antenne (ATM) selon l'une des revendications précédentes, **caractérisé en ce qu'**un élément télescopique (SLI) extractible dans sa direction longitudinale et/ou verticalement à l'état monté, présent entre un élément de raccordement (ANTABK) d'une antenne (ANTAUS) dans le recouvrement extérieur (AUS) et la platine (HPT) notamment intégrée dans une boîte d'antenne (ATB) du module d'antenne (ATM) est réalisé en matière plastique avec ou sans une zone métallique au niveau de son extrémité (SLIABK).

16. Module d'antenne (ATM) selon l'une des revendications précédentes, **caractérisé en ce qu'**une déformation et/ou un coudage latéral par rapport à sa direction longitudinale (SLIABK) est prévu au niveau d'un élément télescopique (SLI) extractible dans sa direction longitudinale et/ou verticalement à l'état monté, présent entre un élément de raccordement (ANTABK) d'une antenne (ANTAUS) dans le recouvrement extérieur (AUS) et la platine (HPT) notamment intégrée dans une boîte d'antenne (ATB) du module d'antenne (ATM).

17. Module d'antenne (ATM) selon l'une des revendications précédentes, **caractérisé en ce qu'**un ou plusieurs amplificateurs (VST) est ou sont intégré (s) à l'intérieur du capot de protection (SHB) à l'intérieur du recouvrement extérieur (AUS), notamment respectivement sur une platine (ZPT) comprenant respectivement une borne (ANTANS) respectivement au niveau d'une antenne (ANTAUS) du recouvrement extérieur (AUS).

18. Module d'antenne (ATM) selon l'une des revendications précédentes, **caractérisé en ce qu'**une platine supplémentaire (ZPT) est présente dans une zone (SHB) du module d'antenne (ATM), laquelle est mise en contact avec une platine principale (HPT), notamment au moyen d'un connecteur de carte à carte (BtB).

19. Module d'antenne (ATM) selon l'une des revendications précédentes, **caractérisé en ce que** parmi les éléments (ATB, SHB, AUS) boîte d'antenne (ATB), recouvrement extérieur (AUS), capot de protection (SHB) du module d'antenne (ATM), seule une boîte d'antenne (ATB) peut être fixée au toit de véhicule (FZD).

20. Module d'antenne (ATM) selon l'une des revendications précédentes, **caractérisé en ce que** le recouvrement extérieur (AUS) peut être disposé entièrement au-dessus d'un toit de véhicule (FZD).
